# FASCICULE DE BREVET EUROPEEN

(11) **EP 0 437 155 B1**
(45) Date de publication et mention de la délivrance du brevet: **15.02.1995**
(21) Numéro de dépôt: 90440014.0
(22) Date de dépôt: 20.02.1990
(51) Int. Cl.: B05B 17/06

(54) **Procédé de micropulvérisation d'une solution liquide par ultrason et diffuseur de microgouttelettes mettant en oeuvre ledit procédé**
Verfahren zur Ultraschallzerstäubung einer Flüssigkeitslösung und Tröpfchendiffusor zur Durchführung dieses Verfahrens
Method for spraying a liquid solution by ultrasound, and droplet diffuser for this method

(30) Priorité: 01.12.1989 FR 8916424
(43) Date de publication de la demande: 17.07.1991
(73) Titulaire: LABORATOIRES ANIOS, Société Anonyme, 59260 Lille-Hellemmes (Nord) (FR)
(72) Inventeur: Letartre, Thierry, F-59290 Wasquehal (Nord) (FR); Delannoy, Bernard, F-59650 Villeneuve D'Ascq (Nord) (FR)
(74) Mandataire: Duthoit, Michel

(56) Documents cités:
- CH-A- 282 670
- FR-A- 2 234 046
- GB-A- 1 069 048
- PATENT ABSTRACTS OF JAPAN, vol. 6, no. 15 (C-89), 28 janvier 1982;& JP-A-56 139 166 (OSAKA GAS CO., LTD) 31-03-1980

## Description

L'invention est relative à un procédé de micro-pulvérisation d'une solution liquide par ultra son ainsi qu'à un diffuseur de micro-gouttelettes pour la vaporisation d'une solution liquide, destinés par exemple dans le milieu médical à l'émission de vapeurs de produits désinfectants, pour l'asepsie des locaux, instruments ou autres.

Bien que l'invention ait été spécialement développée dans le cadre de la décontamination des salles de chirurgie, elle pourra parfaitement s'étendre aux applications dans lesquelles il est nécessaire de produire une micro-pulvérisation calibrée d'une solution liquide avec une production relativement importante.

Actuellement, la production de micro-gouttelettes liquides, par exemple d'un produit désinfectant, peut être obtenue selon trois principes différents.

Le premier appareillage utilisable comporte un système à hélice, dont l'hélice est entourée de chicanes et comporte un moyeu perforé, à travers lequel on injecte la solution à pulvériser. A cet effet, le moyeu comporte des orifices latéraux par lesquels le liquide s'échappe en gouttelettes. En raison de la forte force centrifuge régnant à ce niveau, les gouttelettes sont éjectées radialement avec une force vive importante.

En outre, à la périphérie de l'hélice est placée une grille statique sur laquelle les gouttelettes viennent se pulvériser en un brouillard alors entraîné par la ventilation principale. La partie liquide non pulvérisée est récupérée dans le fond de l'appareil où une pompe réinjecte le liquide dans le moyeu de l'hélice.

L'avantage de cet appareil est sa simplicité, il faut toutefois veiller pour son bon fonctionnement à régulièrement le nettoyer. Son utilisation est à proscrire dans une ambiance poussiéreuse et, ses défauts sont malheureusement nombreux.

Tout d'abord, la pulvérisation est mal contrôlée aussi, des grosses gouttelettes sont entraînées par la ventilation et il se produit des phénomènes de sursaturation qui se traduisent par une condensation liquide dans l'environnement proche de l'appareil. Dans le cas d'un produit désinfectant, cela signifie une forte consommation pour une asepsie non homogène.

La deuxième technique de pulvérisation emploie le principe du gicleur, dans lequel le liquide à pulvériser est injecté sous pression puis, à l'arrière du gicleur, on place une buse de sortie d'air comprimé qui permet d'entraîner les gouttelettes émises.

Ce type d'installation présente une meilleure efficacité que celle décrite précédemment mais requiert une pompe et un compresseur ce qui augmente énormément le coût de l'installation. De plus, le contrôle de la micro-pulvérisation n'est pas garanti et l'on peut rencontrer des phénomènes de sursaturation.

Le but d'un diffuseur étant de vaporiser un liquide, il importe que, dans la technique illustrée, la pulvérisation aboutisse à l'obtention de gouttelettes de la plus petite dimension possible. En effet, dans ce cas, le rapport entre la surface et la masse est optimum et la vaporisation est aisée étant donné qu'il suffit d'apporter à la gouttelette une très faible quantité de chaleur pour aboutir à sa vaporisation totale.

Il existe aussi une technique récente par ultra-sons employée pour vaporiser les liquides. Pour cela, on engendre dans le bain de liquide à vaporiser des ondes ultra-sonores qui, à la surface du liquide, en raison de la brusque variation d'impédance crée une petite gerbe d'eau centrale accompagnée d'une production de gouttes qui, en combinaison avec des phénomènes de cavitation au sein du même liquide, crée un brouillard superficiel.

Les micro-gouttelettes qui forment ce brouillard peuvent être entraînées par un courant d'air dans lequel les micro-gouttelettes s'évaporent. Ce principe de micro-pulvérisation offre de gros avantages notamment au niveau des puissances mises en jeu et des dimensions de micro-gouttelettes formées.

On connaît du document GB-A-1.069.048 un procédé de micro-pulvérisation d'une solution liquide par ultra-sons capable de former un brouillard de produits médicamenteux tels que pour une inhalation médicale, selon lequel on engendre des ultra-sons au sein d'un bain de solution liquide et on focalise les ondes ultra-sonores à la surface d'un bain sous la forme d'un "geyser" vertical.

On connaît également du document Patent Abstract of Japan, Vol. 6, n° 15 du 28 Janvier 1982 un dispositif équipé d'un élément de vibration en vue de vaporiser une solution par vibration d'ondes ultra-sonores, qui comprend un guide d'ondes sous la forme d'un entonnoir retourné afin de focaliser les ondes ultra-sonores.

Cependant, à l'heure actuelle, ces dispositifs sont inappropriés pour la désinfection des locaux car ils connaissent des limites importantes au niveau des débits engendrés, qui aujourd'hui se situent aux environs de 0,5 litre par heure, alors qu'une telle désinfection demanderait des débits de l'ordre de 2 litres par heure. En outre, il n'y a aucune maîtrise du calibre des micro-gouttelettes formées et il faut déplorer à ce niveau une grande dispersion.

Le but principal de la présente invention est de présenter un procédé de micro-pulvérisation d'une solution liquide par ultra-sons qui offre les avantages de pouvoir délivrer un débit important compatible avec les capacités requises pour la désinfection des locaux et avec lequel il y a une maîtrise de la dimension des micro-gouttelettes.

On retrouve les avantages d'un appareil autonome, de dimensions modestes, avec toutefois un meilleur rendement et une absence totale de risque de sursaturation de l'environnement. Par conséquent, le diffuseur de la présente invention est parfaitement compatible avec des applications médicales de désinfection des locaux où il se montre très performant notamment au niveau du rendement.

D'autres buts et avantages de la présente invention apparaîtront au cours de la description qui va suivre qui n'est cependant donnée qu'à titre indicatif.

Selon l'invention, le procédé de micro-pulvérisation d'une solution liquide par ultra-sons, destiné notamment à former un brouillard de produits désinfectants, pour aseptiser des locaux médicaux ou autres, selon lequel on engendre des ultra-sons au sein d'un bain de solution liquide et on focalise les dites ondes ultra-sonores à la surface du bain, est caractérisé en ce que l'on dirige le faisceau d'ondes ultra-sonores avec une incidence oblique par rapport à la surface de la solution liquide pour former une fontaine homogène en arc de cercle.

Le diffuseur de micro-gouttelettes pour la vaporation d'une solution liquide, destiné notamment à l'émission de vapeur de produits désinfectants, et conçu pour la mise en oeuvre du procédé selon l'invention, comprenant un dispositif de production de micro-gouttelettes par ultra-sons, qui est placé dans une veine de circulation d'air pour entraîner et diffuser les micro-gouttelettes, et comprenant des moyens pour engendrer des ultra-sons au sein de la solution liquide et pour focaliser à la surface de la solution liquide les ultra-sons, ces moyens se présentant sous la forme d'un transducteur, est caractérisé en ce que le dit transducteur est placé dans la solution liquide selon une disposition telle que le faisceau d'ondes ultra-sonores est émis avec une incidence oblique par rapport à la surface de la solution liquide en vue d'obtenir une fontaine homogène en arc de cercle.

Dans une variante de réalisation, le diffuseur de micro-gouttelettes pour la vaporisation d'une solution liquide, destinée notamment à l'émission de vapeur de produits désinfectants et conçu pour la mise en oeuvre du procédé de l'invention, comprenant un dispositif de production de micro-gouttelettes par ultra-sons qui est placé dans une veine de circulation d'air pour entarîner et diffuser les micro-gouttelettes et qui comprend des moyens pour focaliser à la surface de la solution liquide les ultra-sons délivrés par un transducteur au sein de la solution liquide, est caractérisé en ce que les moyens pour focaliser les ultra-sons concentrent et dirigent les ultra-sons délivrés par le dit transducteur à la surface de la solution liquide avec une incidence oblique par rapport à la surface de la solution liquide pour former une fontaine homogène en arc de cercle.

L'invention sera mieux comprise à la lecture de la description suivante accompagnée de dessins en annexe parmi lesquels :
- la figure 1 schématise le principe de fonctionnement du procédé de micro-pulvérisation par ultra-sons selon l'invention,
- la figure 2 représente un premier moyen destiné à focaliser les ondes ultra-sonores à la surface du liquide,
- la figure 3 illustre un mode avantageux de réalisation de la focalisation des ondes ultra-sonores à la surface du liquide,
- la figure 4 représente en vue de coupe les différents éléments composant le diffusion selon la présente invention,
- la figure 5 représente en vue de coupe le transducteur,
- la figure 6 montre le diagramme de rayonnement d'un transducteur apodisé.

La présente invention vise un procédé de micro-pulvérisation d'une solution liquide par ultra-sons ainsi qu'un diffuseur de micro-gouttelettes pour la vaporisation d'une solution liquide autorisant la mise en oeuvre dudit procédé. Elle trouvera notamment son application dans le milieu médical pour la désinfection des locaux par diffusion d'un produit désinfectant.

De nos jours, l' asepsie des locaux chirurgicaux par voie aérienne est largement utilisée. Pour ce faire, on vaporise dans l'atmosphère du local un produit chimique approprié à l'aide d'un diffuseur. Actuellement on utilise principalement deux types de diffuseurs, qui se caractérisent selon leur principe de pulvérisation de la solution liquide, à savoir à ventilateur ou à gicleur, tels que rappelés ci-dessus.

Par ailleurs, on connaît la technique de pulvérisation d'un liquide par ultra-sons, utilisé dans des humidificateurs de petite puissance selon laquelle on entretient des ondes ultra-sonores dans un bain liquide. Les ondes à la surface provoquent une petite gerbe d'eau centrale accompagnée d'une production de gouttes qui, en combinaison avec des micro-bulles créés par cavitation engendrent un brouillard.

Dans le cas de la désinfection des locaux médicaux par vaporisation d'une solution liquide, il est impératif de pouvoir au moins diffuser deux litres par heure de produit désinfectant. Par ailleurs, pour éviter tout phénomène de sursaturation de l'air, il est préférable de limiter la taille des micro-gouttelettes liquides à 0,3 micron. Au-delà, l'atmosphère ne peut absorber l'élément liquide sous forme gazeuse dans un temps raisonnable et il y a risque de condensation ou non vaporisation.

C'est avec ces objectifs de capacité et de contrôle de la micro-pulvérisation notamment au niveau de l'homogénéité des gouttelettes engendrées que la présente invention a été développée.

Pour l'application du procédé de micro-pulvérisation de l'invention, telle que schématisée à la figure 1, on retrouve le bain 1 de solution liquide destiné à être micro-pulvérisé, ainsi qu'une source 2 d'ultra-sons. La fréquence utilisée pour les émissions d'ultra-sons n'est pas imposée; toutefois la gamme s'étalant de 0,5 megahertz à 5 megahertz est préconisée.

Jusqu'à présent, on exploite la source d'ultra-sons de façon "sauvage", c'est-à-dire que l'on se contente de diriger les ondes vers la surface sans plus de précision.

Selon le procédé de la présente invention, on focalise les ondes ultra-sonores 3 à la surface 4 du bain 1. Dans ces conditions, on pense aujourd'hui que l'on crée par cavitation des micro-bulles qui éclatent à la surface du liquide et qui engendreront une production de micro-gouttelettes importante et qu'elle présente une taille réduite, inférieure à 0,3 micron.

Selon la présente invention, il est préconisé de focaliser les ondes ultra-sonores 3 à la surface 4 du bain avec une incidence oblique par rapport au niveau pour former une fontaine homogène 5 en forme d'arc de cercle, telle qu'illustrée à la figure 1. Ainsi, il y a création d'une fontaine 5 qui s'étend le long de la surface du liquide et l'on assiste à une formation d'un brouillard 6 ou aérosol tout le long de la fontaine 5.

La fontaine 5 forme un jet de liquide cylindrique qui s'écoule régulièrement. En général, pour une puissance déterminée, la régularité d'écoulement de la fontaine 5 est optimum.

Grâce à l'inclinaison de la fontaine 5, les micro-bulles 7, créées à l'intérieur de la fontaine 5, explosent à la surface et forment l'aérosol 6. Grâce à la focalisation en une zone 4 de la surface du liquide, les ondes acoustiques se propagent dans le jet de la fontaine 5 sous forte puissance d'où la création de nombreuses micro-bulles 7.

Il faut veiller à l'homogénéité des micro-gouttelettes qui forment l'aérosol 6 et à cet égard, il est nécessaire de disposer d'une surface importante pour la fontaine 5 afin que les micro-bulles puissent librement se dégager tout au long du parcours du jet liquide. Par rapport à une fontaine quasi verticale, la fontaine inclinée de l'invention présente une surface supérieure pour une énergie et un débit donnés.

La puissance des ultra-sons s'étend généralement environ de 1 à 3 watts. Pour chaque puissance, la fontaine a une conformation idéale qu'il faut rechercher.

A titre indicatif, il est souhaitable d'avoir une longueur de fontaine suffisante aussi longue que possible de l'ordre de 1 à 10 cm pour une élévation centrale au-dessus du niveau du liquide avec un diamètre du jet de trois à cinq millimètres.

Si le diamètre de la fontaine est trop faible, on assiste à une augmentation des projections préjudiciable à la taille des micro-gouttelettes.

Dans la mesure du possible, on évite les rayonnements secondaires qui constituent des déperditions d'énergie et peuvent perturber le bon fonctionnement de la production de micro-gouttelettes calibrées. C'est pourquoi, on utilise une source 2 directionnelle qui notamment ne présente pas de lobes de rayonnements secondaires.

Il existe plusieurs principes pour focaliser les ondes ultra-sonores à la surface du bain. L'exemple de la figure 2 montre l'emploi d'une source 2 dont le profil concentre les ondes rayonnées 3 vers un point 4 de la surface liquide. Dans la pratique, l'emploi d'un transducteur 2 dont la surface aurait été creusée selon un profil concave afin de diriger les ondes vers un point focal, donne certains résultats mais non pleinement satisfaisants.

Certes, il s'est créé un brouillard plus important mais l'on a enregistré la présence de grosses gouttelettes non souhaitées Ce manque d'homogénéité dans les particules formées est préjudiciable à la vaporisation intègrale de l'aérosol produit.

En revanche, on a obtenu de meilleurs résultats en utilisant une source 2, telle qu'illustrée à la figure 3, dont le rayonnement est focalisé par réflexion sur une surface géométrique 8 appropriée. Le profil géométrique de la surface pourra être déterminé en appliquant les lois de réflexion des ondes sur une surface.

La figure 4 représente un diffuseur 9 de micro-gouttelettes pour la vaporisation d'une solution liquide 10 autorisant une mise en oeuvre du procédé exposé précédemment.

Le diffuseur 9 comporte un dispositif 11 de production de micro-gouttelettes par ultra-sons, placé dans une veine 12 de circulation d'air, pour entraîner et diffuser dans l'atmosphère les micro-gouttelettes produites. Dans l'exemple choisi, la circulation de l'air dans la veine 12 est assurée au moyen d'une hélice motorisée 13.

Le dispositif 11 de production de micro-gouttelettes comprend tout d'abord une source 14 d'ultra-sons plongée dans le bain 10 de solution à vaporiser et des moyens 15 pour concentrer les ultra-sons 16 à la surface 17 de la solution liquide 10.

Selon l'invention, les moyens de focalisation du rayonnement ultra-sonore se présentent sous la forme d'une surface de réflexion 18 des ultra-sons à profil géométrique adapté pour concentrer le rayonnement en un point 17 du niveau de liquide 10.

On peut par exemple utiliser un miroir métallique de forme parabolique, réalisé dans une matière métallique telle que l'acier inox très dur et parfaitement poli et homogène.

Dans l'exemple choisi, la surface de réflexion 18 est formée directement par la paroi du récipient contenant la solution liquide à vaporiser. Ce récipient présente à sa partie supérieure une ouverture par laquelle les micro-gouttelettes de brouillard sont entraînées par la circulation d'air mis en mouvement par le ventilateur 13.

Il est important de travailler avec un niveau de liquide 10 constant pour que le réglage de la zone focale 17 soit toujours parfaitement ajustée. Dans ce sens, on utilise un orifice de trop plein et une pompe de remplissage pour maintenir la solution liquide toujours au même niveau.

La figure 5 montre en vue de détails la réalisation de la source d'ultra-sons 14. Il ne s'agit ici que d'un exemple de réalisation et d'autres mises en oeuvre pourraient bien entendu être adoptées.

Le transducteur employé est une pastille 19 de matériau piezo électrique telle qu'une céramique vieillie. La face avant de la pastille 19 s'appuie sur une coupelle métallique 20, par exemple en acier inox qui comporte une cosse de liaison électrique. La pastille 19 et la coupelle 20 sont placées dans un boîtier 22 réalisé de préférence dans une matière élastique ou caoutchoutée.

Une seconde coupelle 23 s'appuie sur le dos de la pastille 19 par l'intermédiaire de pattes 24 qui assurent le contact électrique. La coupelle 23 comporte également une cosse de liaison électrique 25. Il faut éviter les soudures et le refroidissement de la pastille se fait du côté liquide.

En ajustant l'épaisseur de la pastille 19, on règle la fréquence de résonance de la source d'ultra-sons. Le diamètre de la pastille doit de préférence rester de dimension réduite, notamment de l'ordre de vingt millimètres pour une fréquence de deux mégahertz, ceci pour limiter l'apparition de lobes de rayonnements secondaires.

Bien entendu, l'utilisation de plusieurs sources en parallèle d'ultra-sons peuvent parfaitement être envisagées.

La figure 6 représente le diagramme de rayonnement souhaité pour une source d'ultra-sons dans le cadre de la présente invention. La pastille du transducteur comprend deux surfaces métallisées respectivement 26 et 27 de surfaces différentes. Avec une telle dissymétrie, le lobe 28 de rayonnement est unique, les lobes secondaires traditionnels sont totalement éliminés. L'emploi d'une pastille 19 apodisée est préconisée.

Dans le cas de la désinfection des locaux, la vaporisation d'environ deux litres par heure de solution liquide, est envisagée en utilisant un ventilateur d'environ mille mètres cubes par heure de débit et plusieurs sources d'ultra-sons indépendantes et essentiellement de fréquences différentes.

Ceci permettrait de mettre en oeuvre une solution désinfectante avec des micro-gouttelettes de tailles différentes et d'améliorer l'efficacité du produit.

D'autres mises en oeuvre de la présente invention telle que décrite dans les revendications à la portée de l'homme de l'art pourraient également être envisagées sans pour autant sortir du cadre de celle-ci.

## Revendications

1. Procédé de micro-pulvérisation d'une solution liquide par ultra-sons, destiné notamment à former un brouillard de produits désinfectants, pour aseptiser des locaux médicaux ou autres, selon lequel on engendre des ultra-sons (3) au sein d'un bain (1) de solution liquide (10) et on focalise lesdites ondes ultra-sonores (3) à la surface du bain (1), caractérisé en ce que l'on dirige le faisceau d'ondes ultra-sonores (3) avec une incidence oblique par rapport à la surface de la solution liquide (1,10) pour former une fontaine homogène en arc de cercle.

2. Procédé de micro-pulvérisation d'une solution liquide par ultra-sons selon la revendication 1, caractérisé en ce que l'on focalise les ondes ultra-sonores (3) émises par un transducteur (2) par réflexion sur une surface géométrique (8) appropriée pour diriger le faisceau d'ondes ultra-sonores (3) avec ladite incidence oblique selon les lois de réflexions des ondes sur une surface.

3. Procédé de micro-pulvérisation d'une solution liquide par ultrasons selon la revendication 2, caractérisé en ce que l'on ajuste la puissance et/ou la fréquence des ondes ultra-sonores (3) pour obtenir une fontaine (5) d'environ un à dix centimètres de long avec un diamètre d'environ trois à cinq millimètres.

4. Diffuseur de micro-gouttelettes pour la vaporation d'une solution liquide (10), destiné notamment à l'émission de vapeur de produits désinfectants, et conçu pour la mise en oeuvre du procédé de la revendication 1, comprenant un dispositif de production (11) de micro-gouttelettes par ultra-sons, qui est placé dans une veine (12) de circulation d'air pour entraîner et diffuser les micro-gouttelettes, et qui comprend des moyens pour engendrer des ultra-sons (3) au sein de la solution liquide (10) et pour focaliser à la surface de ladite solution liquide lesdits ultra-sons, ces moyens se présentant sous la forme d'un transducteur (14), caractérisé en ce que ledit transducteur (14) est placé dans la solution liquide (10) selon une disposition telle que le faisceau d'ondes ultra-sonores (3) est émis avec une incidence oblique par rapport à la surface de la solution liquide (10) en vue d'obtenir une fontaine (5) homogène en arc de cercle.

5. Diffuseur de micro-gouttelettes pour la vaporisation d'une solution liquide (10) destiné notamment à l'émission de vapeur de produits désinfectants, et conçu pour la mise en oeuvre du procédé de la revendication 1, comprenant un dispositif de production (11) de micro-gouttelettes par ultra-sons qui est placé dans une veine (12) de circulation d'air pour entraîner et diffuser les micro-gouttelettes, et qui comprend des moyens (15) pour focaliser à la surface de la solution liquide les ultra-sons (3) délivrés par un transducteur (14) au sein de la solution liquide (10), caractérisé en ce que les moyens (15) pour focaliser les ultra-sons (3) concentrent et dirigent les ultrasons délivrés par ledit transducteur (14) à la surface (17) de la solution liquide (10) avec une incidence oblique par rapport à la surface de la solution liquide (10) pour former une fontaine homogène en arc de cercle.

6. Diffuseur de micro-gouttelettes selon la revendication 5, caractérisé par le fait que les moyens pour concentrer et diriger les ultrasons (3) se présentent sous la forme d'une surface de réflexion (15) des ultrasons (16) à profil géométrique approprié pour diriger ledit faisceau d'ondes ultra-sonores avec ladite incidence oblique selon les lois de réflexion des ondes sur une surface.

7. Diffuseur de micro-gouttelettes selon la revendication 6, caractérisé par le fait que la surface de réflexion (15) est formée par la paroi du récipient contenant la solution liquide (10) à vaporiser.

8. Diffuseur de micro-gouttelettes selon la revendication 7, caractérisé par le fait que la surface de réflexion est formée d'un miroir métallique de forme parabolique parfaitement poli et très homogène.

9. Duffiseur de micro-gouttelettes selon l'une quelconque des revendications 4 ou 5, caractérisé par le fait que le transducteur (14) est apodisé.

## Claims

1. Process for micro-spraying a liquid solution using ultrasounds, intended, in particular, to form a spray of disinfecting produits, for asepticizing medical or other premises, according to which ultrasounds (3) are generated in a bath (1) of liquid solution (10) and the said ultrasonic waves (3) are focussed at the surface of the bath (1), characterized in that the beam of ultrasonic waves (3) is directed at an oblique angle of incidence in relation to the surface of the liquid solution (1, 10) to form a homogeneous arc-shaped fountain.

2. Process for micro-spraying a liquid solution using ultrasounds according to claim 1, characterized in that the ultrasonic waves (3) emitted by a transducer (2) are focussed by reflection from a geometrical surface (8) appropriate for directing the beam of ultrasonic waves (3) at the said oblique angle of incidence in accordance with the laws governing the reflections of waves from a surface.

3. Process for micro-spraying a liquid solution using ultrasounds according to claim 2, characterized in that the power and/or the frequency of the ultrasonic waves (3) is adjusted in order to obtain a fountain (5) with a length of approximately one to ten centimetres and a diameter of three to five millimetres.

4. Micro-droplet diffuser for the vaporization of a liquid solution (10), intended, in particular, for the emission of a vapour of disinfecting products, and designed for implementing the process according to claim 1, including a device (11) for producing micro-droplets using ultrasounds, which is placed in an air circulation stream (12) for entraining and diffusing the micro-droplets, and which includes means for generating ultrasounds (3) in the liquid solution (10) and for focussing the said ultrasounds at the surface of the said liquid solution, these means taking the form of a transducer (14), characterized in that the said transducer (14) is arranged in the liquid solution (10) in such a way that the beam of ultrasonic waves (3) is emitted at an angle of incidence oblique in relation to the surface of the liquid solution (10) with a view to obtaining a homogeneous arc-shaped fountain (5).

5. Micro-droplet diffuser for the vaporization of a liquid solution (10), intended, in particular, for the emission of a vapour of disinfecting products, and designed for implementing the process according to claim 1, including a device (11) for producing micro-droplets using ultrasounds, which is placed in an air circulation stream (12) for entraining and diffusing the micro-droplets, and which includes means (15) for focussing at the surface of the liquid solution the ultrasounds (3) output by a transducer (14) within the liquid solution (10), characterized in that the means (15) for focussing the ultrasounds (3) direct the ultrasounds output by the said transducer (14) to the surface (17) of the liquid solution (10), and concentrate them thereat, at an angle of incidence oblique in relation to the surface of the liquid solution (10) to form a homogeneous, arc-shaped fountain.

6. Micro-droplet diffuser according to claim 5, characterized by the fact that the means for directing and concentrating the ultrasounds (3) take the form of a a surface (15) for reflecting the ultrasounds (16) having a suitable geometrical profile for directing the said beam of ultrasonic waves at the said oblique angle of incidence according to the laws governing the reflection of the waves from a surface.

7. Micro-droplet diffuser according to claim 6, characterized by the fact that the reflecting surface (15) is formed by the wall of the recipient containing the liquid solution (10) to be vaporized.

8. Micro-droplet diffuser according to claim 7, characterized by the fact that the reflecting surface is formed by a perfectly polished and very homogeneous parabola shaped metallic mirror.

9. Micro-droplet diffuser according to either of claims 4 or 5, characterized by the fact that the transducer (14) is apodized.

## Patentansprüche

1. Verfahren zum Ultraschall-Mikrofeinzerstäuben einer flüssigen Lösung, nämlich zum Bilden eines Entkeimungsmittelnebels, zum Keimfreimachen von medizinischen Räumen oder dergleichen, bei dem Ultraschälle (3) innerhalb eines Bades (1) einer flüssigen Lösung (10) erzeugt und die genannten Ultraschallwellen (3) an der Oberfläche des Bades (1) fokalisiert werden, dadurch gekennzeichnet, daß das Ultraschallwellenbündel (3) mit einem geneigten Einfall bezüglich der Oberfläche der flüssigen Lösung (1, 10) gerichtet wird, um eine homogene kreisbogenförmige Quelle zu bilden.

2. Verfahren zum Ultraschall-Mikrofeinzerstäuben einer flüssigen Lösung nach Anspruch 1, dadurch gekennzeichnet, daß die von einem Transducer (2) ausgestrahlten Ultraschallwellen (3) durch Rückstrahlung auf eine geeignete geometrische Oberfläche (8) fokalisiert werden, um das Ultraschallwellenbündel (3) nach den Gesetzen der Wellenrückstrahlung mit dem genannten geneigten Einfall auf eine Oberfläche zu richten.

3. Verfahren zum Ultraschall-Mikrofeinzerstäuben einer flüssigen Lösung nach Anspruch 2, dadurch gekennzeichnet, daß die Leistung und/oder die Frequenz der Ultraschallwellen (3) eingestellt werden, um eine Quelle (5) einer Länge von etwa einem bis zehn Zentimetern und eines Durchmessers von etwa drei bis fünf Millimetern zu erhalten.

4. Mikrotröpfchenzerstäuber zum Zerstäuben einer flüssigen Lösung (10), nämlich zum Ausstrahlen von Entkeimungsmitteldampf, entworfen für die Verwendung des Verfahrens nach Anspruch 1, umfassend eine Vorrichtung (11) zum Erzeugen durch Ultraschälle von Mikrotröpfchen, die in einen Luftumlaufstrom (12) aufgestellt wird, um die Mikrotröpfchen mitzunehmen und zu verbreiten, und Mittel zum Erzeugen von Ultraschällen (3) innerhalb der flüssigen Lösung (10) und zum Fokalisieren der genannten Ultraschälle an der Oberfläche der genannten flüssigen Lösung umfaßt, wobei diese Mittel als ein Transducer (14) ausgestaltet sind, dadurch gekennzeichnet, daß der genannte Transducer (14) nach einer derartigen Anordnung in der flüssigen Lösung (10) aufgestellt ist, daß das Ultraschallwellenbündel (3) mit einem geneigten Einfall bezüglich der Oberfläche der flüssigen Lösung (10) ausgestrahlt wird, um eine homogene kreisbogenförmige Quelle (5) zu erhalten.

5. Mikrotröpfchenzerstäuber zum Zerstäuben einer flüssigen Lösung (10), nämlich zum Ausstrahlen von Entkeimungsmitteldampf, entworfen für die Verwendung des Verfahrens nach Anspruch 1, umfassend eine Vorrichtung (11) zum Erzeugen durch Ultraschälle von Mikrotröpfchen, die in einen Luftumlaufstrom (12) aufgestellt wird, um die Mikrotröpfchen mitzunehmen und zu verbreiten, und Mittel (15) zum Fokalisieren der von einem Transducer (14) innerhalb der flüssigen Lösung (10) ausgestrahlten Ultraschälle an der Oberfläche der flüssigen Lösung umfaßt, dadurch gekennzeichnet, daß die Mittel (15) zum Fokalisieren der Ultraschälle (3) die vom genannten Transducer (14) ausgestrahlten Ultraschälle (3) an der Oberfläche (17) der flüssigen Lösung (10) mit einem geneigten Einfall bezüglich der Oberfläche der flüssigen Lösung (10) konzentrieren und richten, um eine homogene kreisbogenförmige Quelle (5) zu bilden.

6. Mikrotröpfchenzerstäuber nach Anspruch 5, dadurch gekennzeichnet, daß die Mittel zum Konzentrieren und Richten der Ultraschälle (3) als eine Rückstrahlungsfläche (15) für die Ultraschälle (16) mit geeignetem geometrischem Profil ausgestaltet sind, um das genannte Ultraschallwellenbündel nach den Gesetzen der Wellenrückstrahlung mit dem genannten geneigten Einfall auf eine Oberfläche zu richten.

7. Mikrotröpfchenzerstäuber nach Anspruch 6, dadurch gekennzeichnet, daß die Rückstrahlungsfläche (15) von der Wand des die zu zerstäubende flüssige Lösung (10) enthaltenden Behälters gebildet ist.

8. Mikrotröpfchenzerstäuber nach Anspruch 6, dadurch gekennzeichnet, daß die Rückstrahlungsfläche von einem perfekt geschliffenen und sehr homogenen, parabelförmigen Metallspiegel gebildet ist.

9. Mikrotröpfchenzerstäuber nach irgendeinem der Ansprüche 4 oder 5, dadurch gekennzeichnet, daß der Transducer (14) apodisiert ist.
